# EUROPÄISCHE PATENTSCHRIFT

(11) **EP 0 011 715 B1**
(45) Veröffentlichungstag und Bekanntmachung des Hinweises auf die Patenterteilung: **09.12.1981**
(21) Anmeldenummer: 79104169.2
(22) Anmeldetag: 29.10.1979
(51) Int. Cl.: C11D 10/04, C11D 9/60

(54) **Flüssiges, kältestabiles Zwei-Komponenten-Waschmittel und Waschverfahren**
Liquid, cold-stable two-component washing agent and washing process
Détergent de lavage à deux composants, liquide et stable au froid et procédé de lavage

(30) Priorität: 02.11.1978 DE 2847437
(43) Veröffentlichungstag der Anmeldung: 11.06.1980
(73) Patentinhaber: Henkel Kommanditgesellschaft auf Aktien, 40191 Düsseldorf (DE)
(72) Erfinder: Bechstedt, Wolfgang, D-4018 Langenfeld (DE)

## Beschreibung

Unter Zwei-Komponenten-Waschmitteln versteht man aus zwei getrennt hergestellten und gelagerten Waschmittelbestandteilen bestehende Zubereitungen, die erst unmittelbar vor bzw. zu Beginn des Waschprozesses miteinander vereinigt werden. Die vorliegende Erfindung betrifft ein solches Mittel, in dem die eine Komponente als ein Fettsäuren sowie weitere Tenside enthaltendes Flüssigkonzentrat vorliegt und die andere Komponente das zur Seifenbildung benötigte Alkali enthält.

Aus der GB-A 338 121 ist ein Waschverfahren unter Verwendung eines Zwei-Komponenten-Waschmittels bekannt. Die 1. Komponente besteht aus seifenbildenden Fettsäuren, wie Palmitinsäure, Stearinsäure oder Ölsäure, die im Gemisch mit Emulgiermitteln bzw. Lösungsmitteln, wie sulfatiertem Olivenöl, Kohlenwasserstoffen, Tertpentin und Chlorkohlenwasserstoffen, vorliegen können. Die 2. Komponente enthält die zur Seifenbildung benötigten Alkalien, wie Alkalihydroxide, -carbonate, -bicarbonate, und -silikate, und wird mit der 1. Komponente erst in der Waschflotte vereinigt. Ausserdem können noch Bleichkomponenten zugesetzt werden. Dieses Verfahren weist eine Reihe von Nachteilen auf, die insbesondere in gewerblichen Wäschereien mit hohem Automationsgrad eine Rolle spielen. So lassen sich die genannten Fettsäuren nur schlecht automatisch fördern und dosieren, während die Mitverwendung von Lösungsmitteln aus der Reihe der Kohlenwasserstoffe bzw. der Chlorkohlenwasserstoffe erhebliche Probleme, wie erhöhte Brand- und Explosionsgefahr bzw. toxikologische Bedenken, aufwirft. Ausserdem verläuft die Umsetzung zwischen den in der Waschflüssigkeit nicht hinreichend fein dispergierten Fettsäuren und dem Alkali verhältnismässig langsam, insbesondere bei Waschtemperaturen unterhalb 65°C. die Reaktion wird überdies durch die anwesende Wäsche gehemmt bzw. teilweise unterbunden, so dass es zur Bildung von Fettsäureablagerungen auf dem Waschgut kommen kann.

Ein weiteres, aus der FR-A 1 460 904 bekanntes Verfahren geht von wässrigen, zur Seifenbildung geeigneten Fettsäureemulsionen aus, die in der Waschlauge mit den Waschalkalien vereinigt werden. Die Fettsäure, bei der es sich vorzugsweise um technische Ölsäure bzw. um ein niedrigschmelzendes Fettsäuregemisch (Titer 45°C) handelt, wird mit einem nichtionischen Emulgator, wie Polyoxyethylensorbitan-monolaurat bzw. -monostearat, gegebenenfalls unter Zusatz von destilliertem Tallöl, in Wasser emulgiert. Alkalisch reagierende Stoffe dürfen nicht zugesetzt werden, da diese zu einem Brechen der Emulsionen führen. Es hat sich nun gezeigt, dass das Reinigungsvermögen der Mittel vergleichsweise gering ist, da die verwendeten Emulgatoren nicht nennenswert zur Waschkraft beitragen. Weiterhin ist die Beständigkeit, insbesondere die Kältestabilität der Emulsionen mangelhaft, da es unterhalb des Gefrierpunktes zu Entmischungen kommt, die sich nach dem Erwärmen nicht mehr ohne weiteres rückgängig machen lassen.

Trotz dieser Probleme besteht weiterhin Interesse an flüssigen Mitteln der vorgenannten Art, insbesondere in Form hochkonzentrierter Zubereitungen. Hochkonzentrierte Mittel gestatten es, die Kosten für Verpackung, Transport und Lagerung niedrig zu halten. Als Flüssigmittel besitzen sie ausserdem den Vorteil der leichten Förder-und Dosierbarkeit. Dies bietet nicht nur für gewerbliche Wäschereien, die mit entsprechenden Ansatz- und Vorratstanks ausgestattet sind, entscheidende Vorteile, sondern auch für die z. Zt. in Entwicklung begriffenen, mit Vorrats- und Dosiervorrichtungen ausgerüsteten Haushaltswaschmaschinen. Bei diesen neuartigen Geräten ist die Waschmitteldosierung auf das jeweilige Waschprogramm speziell abgestimmt, wodurch unerwünschte bzw. abwasserbelastende Fehldosierungen vermieden werden.

Gegenstand der Erfindung, mit denen die geschilderten Nachteile vermieden bzw. die genannten Probleme gelöst werden, ist ein aus zwei Komponenten A und B bestehendes Waschmittel, wovon die Komponente A aus einer wässrigen Dispersion seifenbildender Fettsäuren mit 12 bis 18 Kohlenstoffatomen und die Komponente B aus einer wässrigen Lösung alkalisch reagierender, zur vollständigen Seifenbildung mit den Fettsäuren der Komponente A befähigter Stoffe sowie gegebenenfalls sequestrierender Verbindungen besteht, dadurch gekennzeichnet, dass die Komponente A wie folgt zusammengesetzt ist:
a) 25 bis 35 Gew.-% einer Fettsäure mit 12 bis 18 Kohlenstoffatomen, die zu 60 bis 100 Gew.-% aus Ölsäure besteht,
b) 10 bis 16 Gew.-% einer Kaliumseife, die sich von einer Fettsäure der unter (a) angeführten Zusammensetzung ableitet,
c) 15 bis 25 Gew.-% eines ethoxylierten primären linearen bzw. in 2-Stellung methylverzweigten Alkohols mit 8 bis 14 Kohlenstoffatomen und durchschnittlich 5 bis 12 Ethalenglycolethergruppen,
d) 4 bis 10 Gew.-% eines Natriumalkylbenzolsulfonats mit linearen, 10 bis 14 Kohlenstoffatomen aufweisenden Alkylketten,
e) 0,05 bis 1 Gew.-% mindestens eines optischen Aufhellers aus der Klasse der substituierten Stilbensulfonsäuren in Form des Na- oder K-Salzes,
f) 1 bis 5 Gew.-% mindestens einer hydrotropen Verbindung aus der Klasse des Harnstoffs und der Na- oder K-Salze von Alkylbenzolsulfonaten mit 1 bis 2 Alkylgruppen, die insgesamt 1 bis 3 Kohlenstoffatome enthalten,
g) 2 bis 10 Gew.-% mindestens eines Alkohols mit 1 bzw. 3 Kohlenstoffatomen,
h) 15 bis 30 Gew.-% Wasser.

Die unter (a) aufgeführte Fettsäure besteht zu 60 bis 100 Gew.-%, vorzugsweise 65 bis 95 Gew.-% aus Ölsäure. Ausser Ölsäure können auch mehrfach ungesättigte Fettsäuren, z.B. Linolsäure, in Anteilen von 0 bis 25, vorzugsweise von 1 bis 15 Gew.-% in den Fettsäuren enthalten sein. Der Anteil der gesättigten Fettsäuren mit 12 bis 18 Kohlenstoffatomen beträgt 0 bis 35, vorzugsweise 2 bis 20 Gew.-%, wobei zweckmässigerweise der Anteil der Stearinsäure 5 Gew.-%, insbesondere 3 Gew.-% nicht überschreiten soll. Geeignete Fettsäuregemische weisen beispielsweise die folgende Zusammensetzung auf (in Gew.-%):
0- 10%, vorzugsweise 0,1-5% Laurinsäure,
0- 10%, vorzugsweise 0,1-5% Myristinsäure,
0- 15%, vorzugsweise 1-10% Palmitinsäure,
0- 5%, vorzugsweise 0-3% Stearinsäure, 60-100%, vorzugsweise 65-95% Ölsäure,
0- 25%, vorzugsweise 1-15% Linolsäure.

Der Gehalt der Dispersion an den unter (a) genannten Fettsäuren beträgt vorzugsweise 30 bis 34 Gew.-%.

Die unter (b) genannte Kaliumseife leitet sich von den Fettsäuren vorgenannter Zusammensetzung ab und ist vorzugsweise in Anteilen von 12 bis 15 Gew.-% anwesend.

Die unter (c) aufgeführten ethoxylierten Alkohole leiten sich von nativen oder synthetischen Alkoholen, insbesondere Oxoalkoholen mit 8 bis 14, vorzugsweise 9 bis 12 Kohlenstoffatomen ab. Die Oxoalkohole können sowohl linear als auch in 2-Stellung methylverzweigt sein. Auch Gemische von nativen und durch Oxoreaktion erhaltenen Alkoholen sind geeignet. Die Zahl der Ethylenglycolethergruppen beträgt im Durchschnitt 5 bis 10, vorzugsweise 6 bis 8. Der Anteil der ethoxylierten Alkohole in den Dispersionen soll 15 bis 25, vorzugsweise 18 bis 22 Gew.-% betragen.

Der Bestandteil (d) besteht aus linearem Natriumalkylbenzolsulfonat, insbesondere Dodecylbenzolsulfonat, in Anteilen von 4 bis 10, vorzugsweise 6 bis 8 Gew.-%.

Die unter (e) aufgeführten optischen Aufheller leiten sich ab von Verbindungen der Formeln worin die einzelnen Symbole die folgende Bedeutung haben: Me = Na,K
R₁, R₂ = -NHCH₃, -NCH₃(CH₂CH₂OH), -N(CH₂CH₂OH)₂ R₃, R₄ = H, -CH₃,-Cl, -OCH₃, -COOCH₃, -CN,-SO₂ NR₅^{R}₆,
-CONR₅R₆ mit R₅ und R₆ = H oder Alkylreste mit 1 bis 3 Kohlenstoffatomen.

Bevorzugt werden optische Aufheller der Formel I verwendet, in der R, und R₂ Morpholino-, Diethanolamino- oder Anilinoreste darstellen. Die optischen Aufheller liegen in Anteilen von 0,05 bis 1, vorzugsweise von 0,1 bis 0,7 Gew.-% vor.

Die unter (f) aufgeführten hydrotropen Verbindungen können aus Harnstoff und bzw. oder aus niedermolekularen Alkyl- bzw. Dialkylbenzolsulfonaten, wie Toluol-, Ethylbenzol-, Cumol- oder Xylolsulfonat in Form der Na- oder K-Salze vorliegen. Ihr Anteil beträgt vorzugsweise 1,5 bis 3 Gew.-%.

Der Bestandteil (g) besteht aus aliphatischen Cₗ-C₃-Alkoholen, z.B. Ethanol, Propanol und insbesondere Isopropanol sowie aus den Gemischen der genannten Alkohole. Bevorzugt beträgt der Gehalt der Mittel an diesen Alkoholen bis 8 Gew.-%. Mittel mit Anteilen von weniger als 4% der genannten Alkohole können auch hydrotrop wirkende Etheralkohole enthalten, die sich von C,-C₄-Monoalkoholen und Ethylenglycol oder Propylenglycol bzw. Diglycolen ableiten. Geeignet sind z.B. die Monomethyl-, Monoethyl-, Monopropyl-, Monoisopropyl- oder Monobutylether des Ethylenglycols.

Der Wassergehalt des Waschmittelkonzentrates beträgt 15 bis 30%, vorzugsweise bis 22 Gew.-%. Die Konzentrate sind innerhalb eines Temperaturbereiches zwischen +50°C und -10°C unbegrenzt lagerbeständig. Sie werden zwar nach mehrwöchiger Lagerung bei einer Temperatur von -10°C pastenartig, neigen jedoch selbst unter derartig extremen Bedingungen nicht zum Entmischen, sondern bilden nach dem Wiedererwärmen wieder gut geniessbare, weitgehend klare Flüssigkeiten.

An weiteren Zusatzstoffen können noch Biocide, Duftstoffe, Farbstoffe, Stabilisierungsmittel, Sequestrierungsmittel, Neutralsalze und optische Aufheller anderer Konstitution anwesend sein, jedoch soll der Anteil an derartigen Zusatzstoffen insgesamt 10 Gew.-% nicht überschreiten und vorzugsweise weniger als 5 Gew.-%, insbesondere weniger als 2 Gew.-% betragen, damit ein negativer Einfluss auf die Kältestabilität vermieden wird.

Die Komponente B, die vor oder zu Beginn des Waschprozesses mit der vorstehend beschriebenen Dispersion unter Bildung von fettsauren Seifen vereinigt wird, besteht im einfachsten Falle aus einer wässrigen Lösung von Alkalien, beispielsweise den Hydroxiden, Carbonaten, Silikaten, Phosphaten und Polyphosphaten des Natriums bzw. Kaliums bzw. von Gemischen der genannten alkalisch reagierenden Verbindungen. Ihre Alkalität sowie ihre Menge ist so zu bemessen, dass die Fettsäuren vollständig in die Seifen überführt werden und darüber hinaus noch ein Alkaliüberschuss vorhanden ist, so dass der pH-Wert der Waschlauge 9,5 bis 14, vorzugsweise mindestens 10 und insbesondere 10,2-13,5 beträgt. Ausser den Alkalien bzw. den sequestrierend wirkenden Polyphosphaten können noch weitere sequestrierend wirkende Verbindungen anwesend sein, z.B. die Na- oder K-Salze von Polycarbonsäuren, Hydroxy- bzw. Etherpolycarbonsäuren, Aminopolycarbonsäuren, Hydroxyalkanphosphonsäuren und Aminopolyphosphonsäuren. Beispiele für besonders gebräuchliche Verbindungen sind Nitrilotriessigsäure, Ethylendiaminotetraessigsäure, Diethylentriaminopentaessigsäure, 1-Hydroxyethan-1,1-diphosphonsäure und 1 -Aminoethan-1,1 -diphosphonsäure.

Eine flüssige, leicht dosierbare und insbesondere kältebeständige Lösung von Waschalkalien, die sich zum Einsatz in automatisierten Wäschereibetrieben als besonders gut geeignete Komponente B erwiesen hat, weist die folgende Zusammensetzung auf:
0,5-5 Gew.-% Natriumtripolyphosphat,
0-25 Gew.-% Kaliumtripolyphosphat,
wobei die Gesamtmenge an Tripolyphosphaten vorzugsweise 5 bis 20 Gew.-% beträgt,
0-10 Gew.-%, vorzugsweise 1 bis 5 Gew.-% Natriumsilikat der Zusammensetzung Na₂^{o}:Si0₂ = 1:1-1:3,5,
0,5-5 Gew.-% Natriumethylendiaminotetraacetat,
10-25 Gew.-%, vorzugsweise 15 bis 22 Gew.-% Kaliumhydroxid,
Rest Wasser.

Das Mischungsverhältnis der Komponente A mit der flüssigen Komponente B gemäss vorstehender Zusammensetzung beträgt 1:1 bis 1:4, vorzugsweise 1:2 bis 1:3, wobei die Gesamtmenge aller waschwirksamen Bestandteile und Waschalkalien in der Waschflotte 5 g bis 30 g, vorzugsweise 10 bis 25 g pro kg Trockenwäsche beträgt.

Gegenstand der Erfindung ist weiterhin ein Waschverfahren unter Verwendung der beiden Komponenten A und B entsprechend vorgenannter Zusammensetzungen, Mischungsverhältnisse und Anwendungskonzentrationen. Bei diesen Waschverfahren können noch weitere Komponenten zugefügt werden, beispielsweise zum Kationenaustausch befähigte Natriumaluminiumsilikate gemäss DE-AS 2412 837, Vergrauungsinhibitoren, wie Celluloseether und Cellulosemischether, Enzyme sowie Aktivsauerstoff bzw. Aktivchlor enthaltende Bleichmittel, gegebenenfalls unter Zusatz von Bleichaktivatoren. Soweit es die Stabilität der betreffenden Verbindungen zulassen, liegen sie ebenfalls vorzugsweise als Lösungen oder Dispersionen vor, wobei einer mangelnden Stabilität erforderlichenfalls durch Einkapseln der Wirkstoffe begegnet werden kann.

### Beispiele

Die in den Rezepturen verwendeten Fettsäuren (a) bzw. in den Kaliumseifen (b) enthaltenen Fettsäuren wiesen die folgende Zusammensetzung (in Gew.-%) auf:

Als ethoxylierter Alkohol (Komponente c) wurde ein Oxoalkohol der Kettenlänge C_{S}-C₁₁ mit 7 Ethylenglycolethergruppen verwendet. Die Komponente d bestand aus linearem Na-Dodecylbenzolsulfonat. Als optischerAufheller (Komponente e) wurde das Natriumsalz der Verbindung gemäss Formel I verwendet, worin R_{I} und R₂ Morpholinoreste bedeuteten. Als Hydrotrop (Komponente f) wurde Harnstoff bzw. K-Toluolsulfonat verwendet. Die Komponente g bestand aus Isopropanol. Unter dem Bestandteil «Salze» werden geringe Mengen an Na₂S0₄ und NaCI verstanden, die als Begleitstoffe des Alkylbenzolsulfonats und des optischen Aufhellers vorlagen. Die Zusammensetzung ist der Tabelle 2 zu entnehmen.

Zwecks Herstellung der Mittel wurden zunächst die Fettsäure mit der zur Seifenbildung erforderlichen Menge Kalilauge sowie dem Ethoxylat und dem Alkylbenzolsulfonat, das als 50%ige wässrige Lösung vorlag, miteinander vermischt, darauf der in Isopropanol gelöste optische Aufheller eingerührt und abschliessend das Hydrotrop sowie Wasser bis zur angegebenen Menge zugefügt.

Die Konzentrate lagen als gelblich gefärbte, klare bis leicht irisierende, bei Raumtemperatur dünnflüssige Lösungen vor, die bei dreiwöchiger Lagerung im Klimaschrank bei -10°C und +50°C klar und homogen blieben. Ein mehrfacher Temperaturwechsel zwischen +50°C und -10°C führte ebenfalls nicht zu Entmischungen. Die Konzentrate waren in jedem Verhältnis mit Wasser mischbar.

Als alkalische Komponente B wurden folgende Lösungen verwendet (Mengenangaben in Gew.-%):

Die Lösungen erwiesen sich in einem Temperaturbereich von -10°C bis +50°C als stabil. Zur Waschbehandlung wurden jeweils folgende Mengenanteile miteinander kombiniert.

### Einlaugenverfahren

5-10 g Komponente A pro kg Trockenwäsche 12-15 g Komponente B pro kg Trockenwäsche

### Zweilaugenverfahren

### Vorwäsche

3-6 g Komponente A pro kg Trockenwäsche 12-15 g Komponente B pro kg Trockenwäsche Klarwäsche

2-5 g Komponente A pro kg Trockenwäsche 5-8 g Komponente B pro kg Trockenwäsche

Bei einem Flottenverhältnis (kg Trockenwäsche pro 1 Waschlauge) von 1:4 bis 1:10 unter Verwendung von enthärtetem Wasser wurden einwandfreie Waschergebnisse erzielt.

## Patentansprüche

1. Aus zwei Komponenten A und B bestehendes, flüssiges, kältestabiles Waschmittel, wovon die Komponente A aus einer wässrigen Dispersion seifenbildender Fettsäuren mit 12 bis 18 Kohlenstoffatomen und die Komponente B aus einer wässrigen Lösung alkalisch reagierender, zur vollständigen Seifenbildung mit den Fettsäuren der Komponente A befähigter Stoffe sowie gegebenenfalls sequestrierender Verbindungen besteht, dadurch gekennzeichnet, dass die Komponente A wie folgt zusammengesetzt ist:
a) 25 bis 35 Gew.-% einer Fettsäure mit 12 bis 18 Kohlenstoffatomen, die zu 60 bis 100 Gew.-% aus Ölsäure besteht, _{°}
b) 10 bis 16 Gew.-% einer Kaliumseife, die sich von einer Fettsäure der unter (a) angeführten Zusammensetzung ableitet,
c) 15 bis 25 Gew.-% eines ethoxylierten primären linearen bzw. in 2-Stelung methylverzweigten AIkohols mit 8 bis 14 Kohlenstoffatomen und durchschnittlich 5 bis 12 Ethylenglycolethergruppen,
d) 4 bis 10 Gew.-% eines Natriumalkylbenzolsulfonats mit linearen, 10 bis 14 Kohlenstoffatomen aufweisenden Alkylketten,
e) 0,05 bis 1 Gew.-% mindestens eines optischen Aufhellers aus der Klasse der substituierten Stilbensulfonsäuren in Form des Na- oder K-Salzes,
f) 1 bis 5 Gew.-% mindestens einer hydrotropen Verbindung aus der Klasse des. Harnstoffs und der Na- oder K-Salze von Alkylbenzolsulfonaten mit 1 bis 2 Alkylgruppen, die insgesamt 1 bis 3 Kohlenstoffatome enthalten,
g) 2 bis 10 Gew.-% mindestens eines Alkohols mit 1 bzw. 3 Kohlenstoffatomen,
h) 15 bis 30 Gew.-% Wasser.

2. Mittel nach Anspruch 1, dadurch gekennzeichnet, dass die unter (a) aufgeführte Fettsäure zu 65 bis 95 Gew.-% aus Ölsäure besteht, nicht mehr als 3 Gew.-% Stearinsäure enthält und in Anteilen von 30 bis 34 Gew.-% vorliegt.

3. Mittel nach Anspruch 1, dadurch gekennzeichnet, dass die unter (b) aufgeführte Kaliumseife sich von einer Fettsäure gemäss Anspruch 2 ableitet und in Anteilen von 12 bis 15 Gew.-% vorliegt.

4. Mittel nach Anspruch 1, dadurch gekennzeichnet, dass die ethoxylierten unter (c) aufgeführten Alkohole 9 bis 12 Kohlenstoffatome und 6 bis 8 Ethylenglycolethergruppen enthalten und in Anteilen von 18 bis 22 Gew.-% vorliegen.

5. Mittel nach Anspruch 1, dadurch gekennzeichnet, dass das unter (d) aufgeführte Alkylbenzolsulfonat als Na-Dodecylbenzolsulfonat in Anteilen von 6 bis 8 Gew.-% vorliegt.

6. Mittel nach Anspruch 1, dadurch gekennzeichnet, dass die unter (e) aufgeführten optischen Aufheller aus Verbindungen nachstehender Formeln bestehen: worin die einzelnen Symbole die folgende Bedeutung haben:
Me = Na, K
R_{1'} R₂ = -NHCH₃, -NCH₃(CH₂CH₂0H), -N(CH₂CH₂OH)₂ R₃, R₄ = H, -CH₃, -CI, -OCH₃, -COOCH₃, -CN, -SO₂NR₅R₆,
-CONR₅R₆ mit R₅ und R₆ = H oder Alkylreste mit 1 bis 3 Kohlenstoffatomen.

7. Mittel nach Anspruch 1, dadurch gekennzeichnet, dass die unter (f) aufgeführten hydrotropen Verbindungen in Anteilen von 1,5 bis 3 Gew.-% vorliegen.

8. Mittel nach Anspruch 1, dadurch gekennzeichnet, dass der unter (g) aufgeführte Alkohol aus Isopropanol besteht und in Anteilen von 3 bis 8 Gew.-% vorliegt.

9. Mittel nach Anspruch 1, dadurch gekennzeichnet, dass der Wassergehalt 16 bis 22 Gew.-% beträgt.

10. Waschverfahren unter Verwendung einer Waschmittelkomponente A und einer weiteren, mindestens ein alkalisch reagierendes Hydroxid, Carbonat, Silikat, Phosphat oder Polyphosphat des Natriums und/oder Kaliums enthaltenden Komponente B gemäss Anspruch 1 bis 9 in einer Menge, dass nach Vereinigung der beiden Komponenten vor oder zu Beginn des Waschprozesses die Waschflotte einen pH-Wert von 9,5 bis 14, vorzugsweise von 10,2 bis 13,5 und die Gesamtmenge aller waschwirksamen Bestandteile und Waschalkalien in der Waschflotte 5 g bis 30 g, vorzugsweise 10 bis 25 g pro kg Trockenwäsche beträgt.

11. Waschverfahren nach Anspruch 10, dadurch gekennzeichnet, dass als Komponente B eine Lösung derZusammensetzung
0,5-5 Gew.-% Natriumtripolyphosphat,
0-25 Gew.-% Kaliumtripolyphosphat,
wobei die Gesamtmenge an Tripolyphosphaten vorzugsweise 5 bis 20 Gew.-% beträgt,
0-10 Gew.-%, vorzugsweise 1 bis 5 Gew.-% Natriumsilikat der Zusammensetzung Na₂O:SiO₂ = 1:1 -1:3,5,
0,5-5 Gew.-% Natriumethylendiaminotetraacetat, 10-25 Gew.-%, vorzugsweise 15 bis 22 Gew.-% Kaliumhydroxid,
Rest Wasser
in einem Verhältnis von A:B wie 1:1 bis 1:4, vorzugsweise 1:2 bis 1:3 angewendet wird.

## Claims

1. A liquid cold-stable detergent consisting of two components A and B of which component A consists of an aqueous dispersion of soap-forming fatty acids containing from 12 to 18 carbon atoms and component B of an aqueous solution of alkaline-reacting substances capable of complete soap formation with the fatty acids of component A and, optionally, sequestering compounds, characterised in that component A has the following composition:
a) 25 to 35% by weight of a fatty acid containing from 12 to 18 carbon atoms, of which from 60 to 100% by weight consists of oleic acid,
b) 10 to 16% by weight of a potassium soap derived from a soap having the composition defined in (a) above,
c) 15 to 25% by weight of an ethoxylated primary linear alcohol containing 8 to 14 carbon atoms and on average 5 to 12 ethylene glycol ether groups or of an identical alcohol methyl- branched in the 2-position,
d) 4 to 10% by weight of a sodium alkyl benzene sulfonate having linear alkyl chains containing from 10 to 14 carbon atoms,
e) 0.05 to 1% by weight of at least one optical lightener from the class comprising substituted stilbene sulfonic acids in the form of the Na- or K-salt,
f) 1 to 5% by weight of at least one hydrotropic compound from the class of urea and the Na- or K-salts of alkyl benzene sulfonates containing 1 to 2 alkyl groups and a total of 1 to 3 carbon atoms,
g) 2 to 10% by weight of at least one alcohol containing 1 or 3 carbon atoms,
h) 15 to 30% by weight of water.

2. A detergent as claimed in Claim 1, characterised in that 65 to 95% by weight of the fatty acid mentioned in (a) consists of oleic acid, the fatty acid containing no more than 3% by weight of stearic acid and being present in quantities of from 30 to 34% by weight.

3. A detergent as claimed in Claim 1, characterised in that the potassium soap mentioned in (b) is derived from a fatty acid of the type mentioned in Claim 2 and is present in quantities of from 12to 15% by weight.

4. A detergent as claimed in Claim 1, characterised in that the ethoxylated alcohols mentioned in (c) contain from 9 to 12 carbon atoms and from 6 to 8 ethylene glycol ether groups and are present in quantities of from 18 to 22% by weight.

5. A detergent as claimed in Claim 1, characterised in that the alkyl benzene sulfonate mentioned in (d) is present in the form of Na-dodecyl benzene sulfonate in quantities of from 6 to 8% by weight.

6. A detergent as claimed in Claim 1, characterised in that the optical lighteners mentioned in
(e) consist of compounds corresponding to the following formulae: in which
Me = Na, K
RₗR₂ = -NHCH₃,-NCH₃,(CH₂CH₂OH),-N(CH₂CH₂OH)₂ R₃,R₄ = H, -CH₃, -Cl, -OCH₃, COOCH₃, -CN,-S0₂-NR₅R₆, -CONR₅R₆ where R₅ and R₆ = H or alkyl radicals containing from 1 to 3 carbon atoms.

7. A detergent as claimed in Claim 1, characterised in that the hydrotropic compounds mentioned in (f) are present in quantities of from 1.5 to 3% by weight.

8. A detergent as claimed in Claim 1, characterised in that the alcohol mentioned in (g) consists of isopropanol and is present in quantities of from 3 to 8% by weight.

9. A detergent as claimed in Claim 1, characterised in that the water content amounts to between 16 and 22% by weight.

10. A washing process using a detergent component A and another component B containing at least one alkaline-reacting hydroxide, carbonate, silicate, phosphate or polyphosphate of sodium and/or potassium according to Claims 1 to 9 in such a quantity that, after combination of the two components before or at the beginning of washing, the washing solution has a pH-value of from 9.5 to 14 and preferably from 10.2 to 13.5 and the total quantity of all the washing-active constituents and washing alkalis in the washing solution amounts to between 5 g and 30 g and preferably to between 10 g and 25 g per kg of dry washing.

11. A washing process as claimed in Claim 10, characterised in that a solution having the following composition:
0.5 to 5% by weight of sodium tripolyphosphate, 0 to 25% by weight of potassium tripolyphosphate, the total quantity of tripolyphosphates preferably amounting to between 5 and 20% by weight,
0 to 10% by weight and preferably 1 to 5% by weight of sodium silicate consisting of Na₂0 and Si0₂ in a ratio of from 1:1 to 1:3.5,
0.5 to 5% by weight of sodium ethylene diamino- tetraacetate,
10 to 25% by weight and preferably 15 to 22% by weight of potassium hydroxide,
balance water
is used as component B in a ratio of A:B of from 1:1 to 1:4 and preferably from 1:2 to 1:3.

## Revendications

1. Agent de lavage liquide consistant en deux composants A et B, qui est liquide et stable au froid, dont le composant A consiste en une dispersion aqueuse d'acides gras formateurs de savon ayant 12 à 18 atomes de carbone et dont le composant B consiste en une solution aqueuse de substances à réaction alcaline capables d'une formation totale de savon avec les acides gras du composant A, de même éventuellement qu'en composés séquestrants, caractérisé en ce le composant A est composé comme suit:
a) 25 à 35% en poids d'un acide gras ayant 12 à 18 atomes de carbone, qui consiste jusqu'à concurrence de 60 à 100% en poids d'un acide oléique,
b) 10 à 16% en poids d'un savon potassique, qui provient d'un acide gras de composition indiquée en a),
c) 15 à 25% en poids d'un alcool linéaire primaire éthoxylé ou ramifié par un méthyle en position 2 ayant 8 à 14 atomes de carbone et en moyenne 5 à 12 groupes éthylène glycol-éther,
d) 4 à 10% en poids d'un alcoylbenzène-sulfonate de sodium avec chaînes alcoyle linéaires présentant 10 à 14 atomes de carbonne
e) 0,05 à 1% en poids d'au moins un éclaircissant optique de la classe des acides stilbène-sulfoni- ques substitués sous forme du sel de Na ou de K,
f) 1 à 5% en poids d'au moins un composé hydro- trope de la classe de l'urée et des sels de Na ou de K d'alcoylbenzène-sulfonates ayant 1 à 2 groupes alcoyle qui contiennent en tout 1 à 3 atomes de carbone,
g) 2 à 10% en poids d'au moins un alcool ayant 1 à 3 atomes de carbone,
h) 15 à 30% en poids d'eau.

2. Agent selon la revendication 1, caractérisé en ce que l'acide gras cité en (a) consiste en 65 à 95% en poids d'acide oléique, en ce qu'il ne contient pas plus de 3% en poids d'acide stéa rique et se présente en des proportions de 30 à 34% en poids.

3. Agent selon la revendication 1, caractérisé en ce que le savon potassique indiqué en (b) provient d'un acide gras selon la revendication 2 et se présente en des proportions de 12 à 15% en poids.

4. Agent selon la revendication 1, caractérisé en ce que les alcools éthoxylés cités en (c) contiennent 9 à 12 atomes de carbone et 6 à 8 groupes éthylène glycol-éther et en ce qu'ils se présentent en des proportions de 18 à 22% en poids.

5. Agent selon la revendication 1, caractérisé en ce que l'alcoylbenzène-sulfonate cité en (d) se présente à l'état de dodécylbenzène-sulfonate de sodium en des proportions de 6 à 8% en poids.

6. Agent selon la revendication 1, caractérisé en ce que l'éclaircissant optique cité en (e) consiste en ces composés de formules suivantes: dans lesquelles les divers symboles ont la signification suivante:
Me = Na, K
R_{I}, R₂, = -NHCH₃, -NCH₃(CH₂CH₂0H), -N(CH₂CH₂OH)₂ R₃, R₄ = H, -CH₃, -CI, -OCH₃,COOH₃ -CN,-SO₂NR R₅R₆, -CONR₅R₆ avec R₅ et R₆ = H ou des radicaux alcoyle ayant 1 à 3 atomes de carbone.

7. Agent selon la revendication 1, caractérisé en ce que les composés hydrotropes cités en (f) se présentent en des proportions de 1,5 à 3% en poids.

8. Agent selon la revendication 1, caractérisé en ce que l'alcool cité en (g) consiste en de l'isopropanol et en ce qu'il se présente en des proportions de 3 à 8% en poids.

9. Agent selon la revendication 1, caractérisé en ce que la teneur en eau s'élève à 16 à 22% en poids.

10. Procédé de lavage avec utilisation d'un composant A d'agent de lavage et d'un autre composant B contenant au moins un hydroxyde, carbonate, silicate, phosphate ou polyphosphate de sodium et/ou de potassium à réaction alcaline selon les revendications 1 à 9, en une quantité telle qu'après réunion des deux composants avant ou au début du processus de lavage le bain de lavage présente une valeur de pH de 9,5 à 14, de préférence de 10,2 à 13,5 et que la quantité totale de tous les constituants actifs de lavage et des alcalis de lavage dans le bain de lavage s'élève à 5 à 30 g, de préférence à 10 à 25 g par kg de ligne sec.

11. Procédé de lavage selon la revendication 10, caractérisé en ce qu'en tant que composant B on utilise une solution de composition:
0,5-5% en poids de tripolyphosphate de sodium, 0-25% en poids de tripolyphosphate de potassium, la quantité totale des tripolyphosphates s'élevant de préférence à 5-20% en poids,
0-10% en poids, de préférence 1 à 5% en poids de silicate de sodium de composition Na₂O:SiO₂ = 1:1 -1:3,5,
0,5-5% en poids d'éthylène-diamine-tétracétate de sodium, 10-25% en poids, de préférence 15 à 22% en poids d'hydroxyde de potassium, le restant étant de l'eau, dans un rapport A:B de 1:1 à 1:4, de préférence de 1:2 à 1:3.
